# EUROPÄISCHE PATENTSCHRIFT

(11) **EP 0 027 527 B1**
(45) Veröffentlichungstag und Bekanntmachung des Hinweises auf die Patenterteilung: **28.05.1986**
(21) Anmeldenummer: 80105182.2
(22) Anmeldetag: 30.08.1980
(51) Int. Cl.: B65B 43/14

(54) **Magazin für flache Verpackungszuschnitte**
Magazine for flat carton blanks
Chargeur de flans plats de carton

(30) Priorität: 19.10.1979 DE 2942255
(43) Veröffentlichungstag der Anmeldung: 29.04.1981
(73) Patentinhaber: Herzberger Papierfabrik Ludwig Osthushenrich GmbH & Co KG, D-3420 Herzberg/Harz (DE)
(72) Erfinder: Sammet, Rolf-Hermann, D-3420 Herzberg/Harz (DE)
(74) Vertreter: Gramm, Werner, Prof., Dipl.-Ing.

## Beschreibung

Die Erfindung betrifft ein Magazin für flache Verpackungszuschnitte, die mit mindestens zwei an gegenüberliegenden Seiten der Zuschnitte angeordneten Bandförderern, deren Abstand voneinander um ein geringes Maß kleiner ist als die entsprechende Breite der Zuschnitte, gegen ein Ende des Magazins vorgefördert werden.

Die Verpackung von Gegenständen erfolgt in modernen Betrieben weitgehend automatisch oder zumindest halbautomatisch. Die Verpackungsanlagen weisen im allgemeinen ein Magazin auf, in das eine Vielzahl von Verpackungszuschnitten eingelegt wird.

Ein Magazin der eingangs erwähnten Art ist aus der US-A-2 828 596 bekannt. Der Vorschub der in diesem Fall durch Säkke gebildeten Verpackungszuschnitte erfolgt über zwei an gegenüberliegenden Seiten angeordnete Bandförderer, die den Verpackungszuschnitt zwischen sich einklemmen. Die Entnahme der gegen das Ende des Magazins vorgeförderten Verpackungszuschnitte geschieht automatisch mit Hilfe von Saugnäpfen, die den am Ende des Magazins ankommenden Verpackungszuschnitt saugend ergreifen. Die Saugnäpfe sowie die Bandförderer sind in der oberen Hälfte der Verpackungszuschnitte angeordnet. Um eine einwandfreie Entnahme zu gewärhleisten, die durch eine Schrägstellung der Zuschnitte behindert würde, sind die beiden gegenüberliegenden Bandförderer gemeinsam angetrieben. Zur Unterstützung des kontinuierlichen Vorschubs der Verpackungszuschnitte durch die einander gegenüberliegenden Bandförderer ist ein schrittweise vorfördernder Bandförderer im Bodenbereich der Verpackungszuschnitte vorgesehen. Am Ende des Magazins sind zwei Endschalter angeordnet, von denen der eine etwa in Höhe der beiden seitlichen Bandförderer und der andere nahe dem Bodenbereich angeordnet ist. Die Endschalter detektieren die Ankunft der Verpackungszuschnitte am Ende des Magazins, wobei der oben angeordnete Endschalter den Antrieb der seitlichen Bandförderer ausschaltet, wenn er durch einen Verpackungszuschnitt betätigt wird und der untere Endschalter den Voschub im Bodenbereich ausschaltet.

Durch die DE-A-2 202 525 ist ein Magazin für Etiketten bekannt, bei dem die Etiketten durch auf gegenüberliegenden Seiten in den Etikettenstapel einfahrende, an umlaufenden Bändern befestigte Mitnehmer gegen das Ende des Magazins vorgefördert werden. Die auf beiden Seiten umlaufenden und die Mitehmer tragenden Bänder werden gemeinsam angetrieben. Der Antrieb erfolgt über eine Klinkenschaltung. Um bei diesem Antrieb einen möglichst gleichmäßigen Druck auf die Etikettenstapel auszuüben, wird die Kraftübertragung auf das Band mit Hilfe von Spiralfedern vorgenommen, die den diskontinuierlichen Vorschub ausgleichen. In die Antriebsachse für die Spiralfeder ist jeweils eine Rutschkupplung eingeschaltet, die dazu dient, im Falle eines Blockierens der Entnahme eine Überlastung der Spiralfeder zu verhindern. Die Rutschkupplungen dienen daher als Sicherungen für den Störfall.

Die Magazine der eingangs erwähnten Art arbeiten zufriedenstellend, wenn keine große Verpackungsgeschwindigkeit in der Verpackungsvorrichtung vorgesehen ist, so daß die Anzahl der entnommenen Verpackungen pro Zeiteinheit nich zu groß ist. Wenn jedoch eine höhere Verpackungsgeschwindigkeit und damit ein rationelleres Verpacken erreicht werden soll, treten bei den herkömmlichen Magazinen Schwierigkeiten auf. Da für das Entnehmen des einzelnen Zuschnitts aus dem Magazin nur noch sehr wenig Zeit zur Verfügung steht, kommt es zu Störungen, wenn der Zuschnitt nicht exakt an dem Anschlag anliegt. In diesen Fällen kann es geschehen, daß die Sauger keinen Zuschnitt ergreifen und daher kein Zuschnitt in die Verpackungsvorrichtung eingefahren wird. In diesem Fall müssen beispielsweise nicht verpackte Flaschen aussortiert werden. Bei vollautomatischen Vorrichtungen kann es darüber hinaus vorkommen, daß nicht verpackte Flaschen den weiteren Ablauf stören und ggf. zerbrechen, wenn nicht besondere Vorsichtsmaßnahmen getroffen worden sind.

Es hat sich gezeigt, daß bei der auf Einklemmen der Verpackungszuschnitte beruhenden Fördermethode mittels einander gegenüberliegenden Förderbändern auch bei deren völlig synchronem Antrieb eine Schrägstellung der Verpackungszuschnitte zwischen den beiden Bandförderern auftritt, so daß schräggestellte Verpackungszuschnitte am Ende des Magazins ankommen. Diese werden von den Saugern nicht sicher ergriffen, so daß es zu den genannten Störungen kommen kann.

Der Erfindung liegt die Aufabe zugrunde, ein Magazin der eingangs erwähnten Art zu erstellen, bei dem eine Schrägstellung der Verpackungszuschnitte am Entnahmeende des Magazins auch bei hoher Taktgeschwindigkeit der Entnahmevorrichtung vermieden wird.

Diese Aufgabe wird erfindungsgemäß dadurch gelöst, daß den Bandförderern jeweils ein Anschlag zugeordnet ist und daß die Bandförderer zur Vermeidung einer Schrägstellung der Zuschnitter am Ende des Magazins zwischen den Bandförderern einzeln unwirksam geschaltet werden, wenn der dem Bandförderer zugeordnete Stapelbereich auf den zugeordneten Anschlag eine einen bestimmten Anpreßdruck übersteigende Kraft ausübt.

Die genannte Aufgabe wird in einer alternativen Ausführungsform dadurch gelöst, daß den Bandförderern jeweils ein Anschlag zugeordnet ist und daß jeder der beiden Bandförderer über eine eigene Rutschkupplung angetrieben wird.

Die beiden genannten Lösungen beruhen darauf, daß der Antrieb für die beiden einander gegenüberliegenden Bandförderer einzeln beeinflußt werden kann und daß die Beeinflussung in Abhängigkeit von dem Anpreßdruck des Zuschnittstapels auf den dem jeweiligen Bandförderer zugeordneten Anschlag gesteuert wird.

Dabei kann beim Erreichen eines bestimmten Anpreßdrucks der Antrieb für den jeweiligen Bandförderer unwirksam geschaltet werden. In der alternativen Ausführungsform, die sich konstruktiv sehr einfach realisieren läßt, werden die Bandförderer über eigene Rutschkupplungen angetrieben, wodurch beim Übersteigen des Anpreßdrucks auf den Zuschnittstapel ein konstanter Förderdruck ausgeübt wird. Dadurch wird erreicht, daß an den Anschlägen immer der vorbestimmte Anpreßdruck erhalten bleibt bzw. wieder eingestellt wird. Auf diese Weise wird eine Schrägstellung der Zuschnitte an den Anschlägen am Magazinende wirksam verhindert.

Für in sich nicht sehr stabile Zuschnitte ist es vorteilhaft, vier Bandförderer vorzusehen, die die Zuschnitte im Bereich deren Ecken beaufschlagen. Dabei sind auf den gegenüberliegenden Seiten jeweils zwei Bandförderer vorgesehen. Es ist aber auch möglich, die Bandförderer so anzuordnen, daß auf jeder Seite des Zuschnitts ein Bandförderer angeordnet ist und die einander gegenüberliegenden Bandförderer einen estwas geringeren Abstand voneinander aufweisen als die entsprechende Länge des Zuschnitts.

Vorzugsweise sind die Anschläge als ein Rahmen oder als mehrere Teile ausgebildet, wobei Anschlagteile etwa in der Verlängerung der die Zuschnitte beaufschlagenden Seite der Bandförderer angeordnet sind. Diese Anordnung bietet einen besonderen Vorteil, wenn die Bandförderer im wesentlichen auf die Ekken des Zuschnitts einwirken. Jedem Bandförderer ist dann ein Anschlagteil zugeordnet, zwischen denen der Zuschnitt mit Hilfe der Entnahmevorrichtung aus dem Magazin gezogen werden kann.

Zur Erzielung eines hohen Wirkungsgrades der Verpackungsmaschine soll die Entnahme der Zuschnitte aus dem Magazin möglichst ohne Unterbrechung erfolgen. Die Kapazität der Magazine wird daher relativ groß gewählt. Das Nachfüllen der teilweise geleerten Magazine erfolgt üblicherweise von Hand. Bei den bekannten Magazinen ist es erforderlich, die Entnahme zu unterbrechen, d.h. die Verpackungsmaschine anzuhalten, um das Magazin wieder aufzufüllen. In einer weiteren vorteilhaften Ausgestaltung der Erfindung kann die Unterbrechung des Entnahmevorganges aus dem Magazin beim Nachfüllen vermieden werden, wenn das Magazin in zwei Abschnitte unterteilt ist, von denen der nicht mit den Anschlägen versehene hintere Abschnitt eigene Bandförderer aufweist, die über Rutschkupplungen angetrieben und nicht an der Oberseite des Abschnittes angeordnet sind. Durch die Unterteilung des Magazins in zwei Abschnitte können in dem hinteren Abschnitt Zuschnitte nachgelegt werden, ohne daß dies auf den vorderen Abschnitt eine Auswirkung hat, da die Zuschnitte aus dem hinteren Abschnitt durch den Antrieb über die Rutschkupplungen sehr schnell wieder gegen die vorderen Zuschnitte mit dem erforderlichen Druck anliegen.

Das Nachlegen der Zuschnitte wird erleichtert, wenn im hinteren Abschnitt des Magazins mindestens zwei Bandförderer vorhanden sind, von denen einer zur Vergrößerung des Abstandes zwischen den Bandförderern seitlich bewegbar ist. Vorzugsweise ist der seitlich bewegbare Bandförderer seitlich klappbar ausgebildet. Beim Aufklappen oder sonstigen seitlichen Bewegen des auf der einen Seite befindlichen Bandförderers lassen sich die Zuschnitte sehr leicht nachlegen, da der hintere Abschnitt des Magazins oben offen ist. Durch das Heranklappen bzw. Zurückfahren des bewegbaren Bandförderers werden die Zuschnitte wieder unter Spannung gesetzt und in der oben beschriebenen Weise vorgefördert.

Der hintere Abschnitt des Magazins weist vorzugsweise neben den seitlichen Bandförderern mindestens einen Bandförderer im Bodenbereich auf. Dadurch ist es auch bei schwächeren Zuschnitten möglich, mit einem seitlichen Bandförderer pro Längsseite des Magazins auszukommen und einen einwandfreien Vorschub zu gewährleisten.

Die Bandförderer sind vorzugsweise durch Förderketten gebildet, mit denen sich am besten der genaue Abstand zwischen den Bandförderern einhalten läßt.

Ein Ausführungsbeispiel der Erfindung ist in der Zeichnung dargestellt und soll im folgenden näher erläutert werden.

Das in der Zeichnung dargestellte Magazin 1 dient zur Aufnahme von Zuschnitten 2, die nach der Entnahme aus dem Magazin mit Hilfe von zwei Förderbändern 3 vertikal nach unten abgeführt und in Aufnahmeklemmen 4 eines rotierenden Rades 5 eingeschoben werden. Dort wird die Vorderkante der Zuschnitte 2 ergriffen und auf der Umfangsfläche des Rades 5 umgebogen. Dabei wird die vordere von mehreren Öffnungen 6 des Zuschnittes 2 über einen Flaschenhals aus einer Vielzahl von in einer Reihe unter dem Rad 5 hindurch geförderten Flaschen 7 gezogen. Daraufhin öffnet sich die Klemme 4 und der Zuschnitt wird durch die vorgeförderten Flaschen 7 mitgenommen. In späteren, nur schematisch angedeuteten Verfahrensschritten wird der Zuschnitt gefaltet und im Bodenbereich verklebt. Zum Halten der Verpackung dienen seitliche Andruckrollen 8 und zum Falten des Bodenbereichs eine spezielle Faltvorrichtung 9. Vor dem Aufziehen des Zuschnittes 2 auf die Flaschen 7 werden diese durch Einzelglieder 10 gegen ein Drehen auf dem Transportband gesichert, so daß eine ggfs. erforderliche Ausrichtung des Etiketts jeder Flasche 7 in der Verpackung eingehalten wird. Das Magazin 1 besteht aus einem vorderen Abschnitt 11 und einem hinteren Abschnitt 12. Der vordere Abschnitt 11 weist an seiner Stirnseite vier Anschlagteile 13 auf, die einen Anschlag 14 bilden. Die Anschlagteile 13 halten den gegen sie geförderten Zuschnitt 2 an dessen Ober- und Unterseite mit je einem schmalen Bereich, so daß der Zuschnitt 2 durch (nicht dargestellte) Saugvorrichtungen gegen die Förderbänder 3 gezogen und damit vertikal nach unten abtransportiert werden kann. Etwa mit den Anschlagteilen 13 fluchten an den beiden Längsseiten des vorderen Magazinabschnitts 11 je zwei Förderketten 1-5, die über jeweils eine Rutschkupplung angetrieben werden. Die Rutschkupplung unterbricht in bekannter Weise die Verbindung zwischen einem (nicht gezeigten) Antriebsmotor und der jeweiligen Förderkette 15, wenn eine bestimmte Reibungskraft überschritten wird, die proportional zu der Andruckkraft der Zuschnitte 2 an die Anschlagteile 14 ist. Sobald sich ein kurz vor den Anschlagteilen 13 befindlicher Zuschnitt nich mehr in der parallel zu dem Anschlag liegenden Ebene, beispielsweise mit einer Ecke, befindet, wird diese Fehlstellung sofort korrigiert. Die Schrägstellung des Zuschnittes 2 bedeutet nämlich, daß an einer Ecke ein zu geringer Nachschubdruck vorhanden ist. Dann aber ist der Antrieb der entsprechenden Förderkette 15 wirksam, bis der gewünschte Druck wieder erreicht ist, was bedeutet, daß der Zuschnitt wieder in einer Ebene parallel zu dem Anschlag 14 steht.

Der hintere Magazinabschnitt 12 weist zwei Förderketten 16 im Bodenbereich und zwei Förderketten 17, 18 an den Längsseiten auf. Eine der Förderketten 18 ist seitlich ausklappbar, so daß in den nach oben offenen hinteren Magazinabschnitt 12 leicht Zuschnitte eingelegt werden können. In der Arbeitsstellung bewirken die Förderketten 16, 17, 18, daß auch im hinteren Magazinabschnitt 12 ein gleichmäßiges Vorfördern der Zuschnitte 2 erfolgt und ein gewisser Druck auf die im vorderen Magazinabschnitt 11 befindlichen Zuschnitte ausgeübt wird. Das Nachlegen der Zuschnitte 2 geschieht am reibungslosesten dann, wenn der hintere Magazinabschnitt 12 noch nicht vollständig geleert ist.

Durch das erfindungsgemäße Magazin kann auch bei hohen Verpackungsgeschwindigkeiten eine reibungslose Entnahme der Zuschnitte 2 durchgeführt werden. Die Enthahme muß beim Nachlegen der Zuschnitte 2 in den hinteren Magazinabschnitt 12 nicht unterbrochen werden, so daß ein echter kontinuierlicher Verpackungsbetrieb möglich ist.

## Patentansprüche

1. Magazin für fläche Verpackungszuschnitte (2), die mit mindestens zwei an gegenüberliegenden Seiten der Zuschnitte (2) angeordneten Bandförderern (15), deren Abstand voneinander um ein geringes Maß kleiner ist als die entsprechende Breite der Zuschnitte (2), gegen ein Ende des Magazins (14) vorgefördert werden, wobei die Bandförderer (15) in Abhängigkeit vom Fördervorgang betätigbar sind, dadurch gekennzeichnet, daß den Bandförderern (15) jeweils ein Anschlag (14) zugeordnet ist und daß die Bandförderer (15) zur Vermeidung einer Schrägstellung der Zuschnitte am Ende des Magazins (1) (2) zwischen den Bandförderern (15) einzeln unwirksam geschaltet werden, wenn der dem Bandförderer (15) zugeordnete Stapelbereich auf den zugeordneten Anschlag (14) eine einen bestimmten Anpreßdruck übersteigende Kraft ausübt.

2. Magain für flache Verpackungszuschnitte (2), die mit mindestens zwei an gegenüberliegenden Seiten der Zuschnitte (2) angeordneten Bandförderern (15), deren Abstand voneinander um ein geringes Maß kleiner ist als die entsprechende Breite der Zuschnitte (2), gegen ein Ende des Magazins (14) vorgefördert werden, dadurch gekennzeichnet, daß den Bandförderern (15) jeweils ein Anschlag (14) zugeordnet ist und daß jeder der beiden Bandförderer (15) über eine eigene Rutschkupplung angetrieben wird.

3. Magazin nach Anspruch 1 oder 2, dadurch gekennzeichnet, daß vier Bandförderer (15) vorgesehen sind, die die Zuschnitte (2) im Bereich deren Ecken beaufschlagen.

4. Magazin nach einem der Ansprüche 1 bis 3, dadurch gekennzeichnet, daß die Bandförderer (15) auf jeder Seite des Zuschnittes (2) angeordnet sind und daß der Abstand zwischen den einander gegenüberliegenden Bandförderern (15) etwas geringer ist als die entsprechende Länge des Zuschnitts (2).

5. Magazin nach einem der Ansprüche 1 bis 4, dadurch gekennzeichnet, daß die Anschlage (14) als ein Rahmen oder als mehre Teile ausgebildet sind und daß Anschlagteile (13) etwa in der Verlängerung der die Zuschnitte (2) beaufschlagenden Seite der Bandförderer (15) angeordnet sind.

6. Magazin nach einem der Anspruch 1 bis 5, dadurch gekennzeichnet, daß das Magazin in zwei Abschnitte (11, 12) unterteilt ist, von denen der nicht mit dem Anschlag (14) versehene hintere Abschnitt (12) eigene Bandförderer (16, 17, 18) aufweist, die über Rutschkupplungen angetrieben und nicht an der Oberseite das Abschnittes (12) angeordnet sind.

7. Magazin nach Anspruch 6, dadurch gekennzeichnet, daß mindestens zwei seitliche Bandförderer (17, 18) vorhanden sind, von denen einer (18) zur Vergrößerung des Abstandes zwischen den Bandförderern (17, 18) seitlich bewegbar ist.

8. Magazin nach Anspruch 7, dadurch gekennzeichnet, daß der seitlich bewegbare Bandförderer (18) seitlich klappbar ausgebildet ist.

9. Magazin nach einem der Ansprüche 6 bis 8, dadurch gekennzeichnet, daß der hintere Abschnitt (12) des Magazins (1) neben den seitlichen Bandförderern (17, 18) mindestens einen Bandförderer (16) im Bodenbereich aufweist.

10. Magazin nach einem der Ansprüche 1 bis 9, dadurch gekennzeichnet, daß als Bandförderer (15, 16, 17, 18) Förderketten eingesetzt sind.

## Revendications

1. Magasin pour flans plats découpés pour emballage (2) qui sont propulsés contre une extrémité (14) du magasin par au moins deux transporteurs à bande (15) disposés de part et d'autre des flans (2), dont l'écartement l'un par rapport à l'autre est légèrement inférieur à la largeur correspondante des flans (2), les transporteurs à bande (15) étant actionnables en fonction de la marche, caractérisé en ce qu'un butoir (14) est associé à chacun des transporteurs à bande (15), et en ce que les transporteurs à bande (15) sont mis individuellement hors service pour éviter une inclinaison des flans (2) entre les transporteurs (15) à l'extrémité du magasin (1) lorsque la zone d'empilement des flans correspondant à un transporteur à bande (15) exerce sur le butoir (14) correspondant une force qui dépasse une pression d'appui définie.

2. Magasin pour flans plats découpés pour emballage (2) qui sont propulsés contre une extrémité (14) du magasin par au moins deux transporteurs à bande (15) disposés de part et d'autre des flans (2), dont l'écartement l'un par rapport à l'autre est légèrement inférieur à la largeur correspondante des flans (2), caractérisé en ce qu'un butoir (14) est associé à chacun des transporteurs à bande (15) et en ce que chacun des deux transporteurs à bande (15) est entraîné par un accouplement individuel à friction.

3. Magasin selon la revendication 1 ou 2, caractérisé en ce qu'il est prévu quatre transporteurs à bande (15) qui poussent les flans (2) dans la zone de leurs coins.

4. Magasin selon l'une des revendications 1 à 3, caractérisé en ce que les transporteurs à bande (15) sont disposés sur chaque côté du flan (2) et en ce que l'écartement entre les transporteurs à bande (15) se faisant face est légèrement inférieur à la dimension correspondante du flan (2).

5. Magasin selon l'une des revendications 1 à 4, caractérisé en ce que les butoirs (14) sont constitués en forme de cadre ou en plusieurs parties, et en ce que des parties (13) de butoir sont disposées sensiblement dans le prolongement du côté des transporteurs à bande (15) poussant les flans (2).

6. Magasin selon l'une des revendications 1 à 5, caractérisé en ce que le magasin est divisé en deux sections (11, 12) dont la section arrière (12), qui ne comporte pas le butoir (14), présente ses propres transporteurs à bande (16, 17, 18) qui sont entraînés par des accouplements à friction et ne sont pas placés sur la partie supérieure de la section (12).

7. Magasin selon la revendications 6, caractérisé en ce qu'il existe au moins deux transporteurs à bande latéraux (17, 18) dont l'un (18) peut être déplacé latéralement pour agrandir l'écartement entre les transporteurs à bande (17, 18).

8. Magasin selon la revendication 7, caractérisé en ce que le transporteur à bande (18) latéralement déplaçable est conformé pour être latéralement repliable.

9. Magasin selon l'une des revendications 6 à 8, caractérisé en ce que la section arrière (12) du magasin (1) présente, en plus des transporteurs à bande latéraux (17, 18), au moins un transporteur à bande (16) dans la zone du fond.

10. Magasin selon l'une des revendications 1 à 9, caractérisé en ce qu'en guise de transporteurs à bande (15, 16, 17, 18), ce sont chaînes transporteuses qui sont mises en oeuvre.

## Claims

1. Magazine for flat packing blanks (2), which are transported by means of at least two band conveyors (15), arranged at opposite sides of the blanks (2) and being positioned at a distance between each other which is a little bit smaller than the corresponding width of the blanks (2), towards an end of the magazine, wherein the band conveyors (15) are operable in dependence of the transport operation, characterized in that a stop (14) each is related to the band conveyors (15) and that the band conveyors (15) are separately switched ineffective, in order to avoid an oblique position of the blanks (2) at the end of the magazine, when the stack section corresponding to the band conveyor (15) effects a force on the corresponding stop (14) which exerts a predetermined pressure force.

2. Magazine for flat packing blanks which are transported by means of at least two band conveyors (15), arranged at opposite sides of the blanks (2) and being positioned with a distance between each other which is a little bit smaller than the corresponding width of the blanks (2), towards an end of the magazine, characterized in that a stop is related to each band conveyor (15) and that each of both band conveyors (15) is driven through an own friction clutch.

3. Magazine according to claim 1 or 2, characterized in that four band conveyors (15) are provided for which are effective on the blanks (2) in the region of their corners.

4. Magazine according to one of the claims 1 to 3, characterized in that the band conveyors (15) are positioned on each side of the blanks (2) and that the distance between the band conveyors (15) being opposite to each other is a little bit smaller than the corresponding length of the blanks (2).

5. Magazine according to one of the claims 1 to 4, characterized in that the stops (14) are formed as a frame or as a multiple of parts and that stop sections (13) are essentially positioned in a projection of that side of the band conveyors (15) being effective on the blanks (2).

6. Magazine according to one of the claims 1 to 5, characterized in that the magazine consists of two sections (11, 12), the rear section (12) of which not being provided with a stop (14) has own band conveyors (16,17,18) which are driven through friction clutches and not positioned on the top side of the section (12).

7. Magazine according to claim 6, characterized in that at least two lateral band conveyors (17, 18) are provided for, one of which (18) is laterally movable in order to enlarge the distance between the band conveyors (17, 18).

8. Magazine according to claim 7, characterized in that the laterally movable band conveyor (18) is laterally pivotable.

9. Magazine according to one of the claims 6 to 8, characterized in that the rear section (12) of the magazine (1) is provided with at least one band conveyor (16) at the bottom side in addition to the lateral band conveyors (17, 18).

10. Magazine according to one of the claims 1 to 9, characterized in that conveyor chains are used as band conveyors (15, 16, 17, 18).
